# EUROPÄISCHE PATENTSCHRIFT

(11) **EP 0 175 002 B1**
(45) Veröffentlichungstag und Bekanntmachung des Hinweises auf die Patenterteilung: **09.11.1988**
(21) Anmeldenummer: 84104873.9
(22) Anmeldetag: 30.04.1984
(51) Int. Cl.: G08B 13/04

(54) **Glasbruchsensor**
Glass breakage detector
Détecteur de bris de verre

(43) Veröffentlichungstag der Anmeldung: 26.03.1986
(73) Patentinhaber: Fritz Fuss GmbH & Co., D-72458 Albstadt (DE)
(72) Erfinder: Merkel, Willi, Dr., D-7470 Albstadt 1 (DE)
(74) Vertreter: Weber, Otto-Ernst, Dipl.-Phys.

(56) Entgegenhaltungen:
- DE-A- 2 938 968
- DE-A- 3 027 283
- DE-B- 2 624 035
- DE-B- 2 713 127

## Beschreibung

Die Erfindung betrifft eine Glasbruchsensoran- ördnung, insbesondere für Alarmanlagen zur Überwachung gegen Einbrüche mit einem auf einer Glasscheibe befestigten Ultraschall-Sender und einem Ultraschall-Empfänger zum Einkuppein bzw. Empfangen von Ultraschallwellen und mit einer Auswerteschaltung mit einem Speicher, in dem zunächst das Ultraschall-Empfangssignal bei ungestörter Glasscheibe in Signalkomponenten zeitlich aufgelöst eingeschrieben wird, welche im Überwachungsbetrieb mit den laufend zeitlich aufgelöst empfangenen aktuellen Ultraschall-Empfangssignalen in einer Vergleichsschaltung verglichen werden, worauf bei Nichtübereinstimmung der beiden Signale ein erstes Auswertesignal abgegeben wird.

Eine solche Glasbruchsensoranordnung ist aus der DE-A-29 38 968 bekannt. Bei einem derartigen Alarmsystem werden Ultraschall-Körperwellen durch die zu überwachende Glasscheibe geschickt, weiche entweder nach einer Reflexion an dem Scheibenrand in den auch als Sender dienenden Piezo-Kristall rückgeführt werden oder in einen zweiten Piezo-Kristall gelangen, der als unabhängiger Schallwellen-Empfänger dient.

Es werden periodisch Ultraschallwellen ausgesendet, welche nach Durchlaufen der Glasscheibe ein ganz bestimmtes Zeit-Spektrum aufweisen. Erfährt die Glasscheibe aber einen Bruch, so ändert sich das ZeitSpektrum der empfangenen Ultraschallwelle erheblich, so daß ein Vergleich der bei ungebrochener Glasscheibe empfangenen Spektren mit denen nach einem Bruch oder einer Beschädigung der Scheibe kaum Aufschluß über den Zustand derselben gibt. Eine solche Alarmanalge wird als "aktiv" bezeichnet, da die Schallwellen willkürlich erzeugt und in die Glasscheibe eingekoppelt werden.

Ein wesentlicher Nachteil solcher aktiv arbeitenden Alarmsysteme liegt darin, daß sie relativ störanfällig sind und somit leicht Fehlalarme auslösen. Insbesondere sind mit Überschallwellen arbeitende aktive Systeme störanfällig bei Auftreten von Feuchtigkeit. Wasser ist ein sehr guter akustischer Koppler, so daß z.B. bei plötzlich auftretender Feuchtigkeit, wie Regen, Hagel oder auch einer Glasreinigung, die reflektierte bzw. empfangene Ultraschallwelle verändert wird, so daß ein Fehlalarm auftreten kann.

Zwar ist aus der DE-A-30 27 283 eine Glasbruchsensor-Anordnung bekannt, bei der bereits Bruchgeräusch-spezifische Signale zu einer Triggerung benutzt werden. Neben dieser Bruchgeräusch-spezifischen Signalauswertung wird dort eine Empfangspegeländerung genutzt, wobei jedoch Analog-Speicher die entsprechenden Signale an einen Komperator zur Feststellung der Empfangspegeländerung liefern. Im Hinblick auf den Ultraschallsender und -empfänger weist diese bekannte Glasbruchsensor-Anordnung drei separate Piezoelemente auf, so daß die Auslöse und Empfangselemente noch relativ aufwendig ausgelegt sind.

Ausgehend von dem vorgenannten Stand der Technik liegt daher der Erfindung die Aufgabe zugrunde, eine gattungsgemäße Glasbruchsensor-Anordnung derart zu verbessern, daß auch bei vereinfachter Ausführung die Wahrscheinlichkeit von Fehlalarmen erheblich gesenkt werden kann.

Gemäß der Erfindung wird diese Aufgabe bei einer gattungsgemäßen Glasbruchsensor-Anordnung dadurch gelöst, daß ein piezoelektrischer, auf der Glasscheibe befestigter Fühler vorgesehen ist, mittels welchem mechanische Schwingungen der Glasscheibe in elektrische Signale umgewandelt werden, aus welchen arttypische Bruchfrequenzen selektiert und verstärkt werden, die ein zweites Auswertesignale erzeugen und daß die beiden Auswertesignale in einer UND-Schaltung zur Erzeugung eines Alarmsignals verknüpft werden. Zusätzlich zu dem aktiven Sensorsystem, nämlich dem Sender und dem Empfänger für Ultraschallwellen, wird somit noch ein passives Alarmsystem eingesetzt und ein Alarm wird nur dann ausgelöst, wenn beide Systeme gleichzeitig aktiviert sind.

Als passives System dient gemäß der Erfindung ein zusätzlich auf der Glasscheibe befestigter Fühler, insbesondere ein Piezo-Kristall, dessen elektrische Signale derart selektiert werden, daß nur bei Auftreten von arttypischen Bruchfrequenzen ein entsprechendes Alarmsignal vom passiven System abgegeben wird. Erfindungsgemäß ist vorgesehen, daß als Ultraschallempfänger und -sender ein einziges PiezoKristallelement Verwendung findet. Somit kommen in dieser Anordnung insgesamt zwei Piezo-Kristallelemente zum Einsatz, das eine im aktiven System als Sender und Empfänger und das andere im passiven System als Empfänger.

Im aktiven als auch im passiven Meßkanal wird jeweils ein Auffang-Flip-Flop nachgeschaltet. welche bei Aktivierung des jeweiligen Kanals gesetzt werden. Eine zentrale Steuereinheit setzt diese Flip-Flop nach einer einstellbaren, bestimmten Zeitspanne jeweils zurück. Erfolgt aber in der Zeitspanne zwischen zwei Rücksetzungen gleichzeitig ein Setzen der beiden Flip-Flop, so genügen die beiden Auswertesignale der konjunktiven Bedingungen und in der UND-Schaltung wird ein Alarmsignal erzeugt.

Die Auswerteschaltung weist vorzugsweise zwei Schieberegister auf, in welche die digitalisierten, zeitlich aufgelösten Signalkomponenten eingelesen werden und welche abwechselnd mit der Vergleichsschaltung sowie der Eingangsleitung für die Signalkomponenten verbindbar sind. Die Vergleichsschaltung ist dabei vorzugsweise eine Exklusiv-Oder-Schaltung, in welcher jeweils die Signal-Komponenten des aktuellen Ultraschall-Empfangssignales und die des vorangegangenen Ultraschall-Empfangssignales verglichen werden, wobei bei Nichtübereinstimmung der Signale die Vergleichsschaltung einen Impuls auf einen Zähler gibt, welchem ein Ansprecheinsteller nachgeschaltet ist, mit dem die Schwellen-Zahl der Abweichungen im Zähler einstellbar ist, bei der das erste Auswertesignal abgegeben wird. Das Auswertesignal wird in den entsprechenden Flip-Flop eingegeben (siehe oben).

Nachfolgend ist die Erfindung anhand der Zeichnung im einzelnen beschrieben. Dabei zeigt:
Fig. 1 die erfindungsgemäße Glasbruchsensor- anordnung in einem Prinzip-Schaltbild und
Fig. 2 ein Blockschaltbild der Auswerteschaltung für die empfangenen Ultraschallwellen.

Das in Fig. 1 gezeigte Piezoelement30 wird mit der zu überwachenden Glasscheibe schallgekoppelt und dient sowohl als Sender für die Schallwellen als auch als Empfänger. Beim Senden werden die Ultraschallwellen auf die Glasscheibe übertragen und breiten sich auf dieser aus. An dem Piezoelement 30 gegenüberliegenden Kanten der Glasscheibe werden die Ultraschallwellen reflektiert und sodann vom piezoelement 30 wieder aufgefangen. Die von dem Piezoelement 30 in Abhängigkeit von den aufgefangenen Ultraschallwellen erzeugten elektrischen Signale werden einer Auswerteeinheit 34 mit selektiven Bandpaßfilter und Amplitudendiskriminator zugeführt. Auch werden die Signal-Spektren des Piezoelementes 30 digitalisiert.

Weiterhin ist gemäß Fig. 1 ein zusätzliches Piezoelement 40 mit der zu überwachenden Glasscheibe (nicht gezeigt) verbunden welches die mechanischen, Schwingungen der Glasscheibe empfängt und in elektrische Signale umwandelt. Eine Auswerteeinheit ist dem piezoelement 40 nachgeschaltet und filtert die für einen Einbruch typischen Glasfrequenzen aus. Den Auswerteeinheiten 34 und 44 ist jeweils ein Flip-Flop 32 bzw. 42 nachgeschaltet, welche von den Auswerteeinheiten dann gesetzt werden, wenn diese ein entsprechendes Auswertesignal erzeugen. Beide Flip-Flop 32,42 sind mit einer UND-Schaltung 50 verbunden, welche dann ein weiteres Flip-Flop 52 setzt, wenn beide vorgeschalteten Flip-Flop 32,42 innerhalb eines bestimmten Zeitintervalles gleichzeitig gesetzt sind. Das Flip-Flop 52 dient der Alarmgebung und leitet über z.B. einen potentialfreien Kontakt die Alarmmeldung an die Einbruchmeldezentrale weiter.

In Fig. 2 sind Einzelheiten der dem Piezoelement 30 nachgeschalteten Auswerteschaltung 34 dargestellt. Über die Eingangsleitung 16 werden die digitalisierten Empfangssignale in eine Vergleichsschaltung 10 eingegeben. Der zweite Eingang der Vergleichsschaltung 10 ist über das elektronische Schaltmittel 20 mit dem Ausgang jeweils eines von zwei Schieberegistern 12, 18 verbunden. Die Schieberegister 12, 18 sind eingangsseitig jeweils abwechselnd ebenfalls über ein Schaltmittel 20 mit der Eingangsleitung 16 verbindbar. Bei dem in Fig. 2 gezeigten Zustand ist das eine Schieberegister 12 mit der Eingangs leitung 16 verbunden, während das andere Schieberegister 18 mit dem zweiten Eingang der Vergleichsschaltung 10 verbunden ist. Das Schieberegister 18 war in der vorhergegangenen Meßperiode mit der Eingangsleitung 16 verbunden, so daß in ihm das zuvor empfangene Ultraschallsignal eingelesen ist. Somit wird in dem in Fig. 2 gezeigten Zustand in der Vergleichsschaltung 10 das aktuelle Ultraschall-Empfangssignal mit dem in der vorhergegangenen Meßperiode empfangenen Signal verglichen. In der sich anschließenden Meßperiode wird das Schaltmittel 20 umgeschaltet, so daß das Schieberegister 12 nunmehr mit der Vergleichsschaltung 10 verbunden sein wird und sich das dann gemessene aktuelle Signal mit dem zuvor gemessenen Signal vergleichen läßt. Das über die Leitung 16 digitalisierte Signal wird also jeweils gleichzeitg in eines der Schieberegister 12 oder 18 eingelesen und in die Vergleichsschaltung 10 eingegeben.

Weichen nun das aktuelle Empfangssignal und das gemessene aus dem Schieberegister 12 bzw. 18 ausgelesene Empfangssignal der vorhergegangenen Meßperiode voneinander ab, so gibt die Vergleichsschaltung 10 einen Impuls auf den Zähler 14. Nach Überschreiten der mittels des Ansprecheinstellers 22 vorgewählten Anzahl von Abweichungen zwischen dem aktuellen Empfangssignal und dem aus einem der Schieberegister ausgelesenen Vergleichssignal wird das Flip-Flop 32 gesetzt, so daß gemäß Fig. 1 die UND-Schaltung, 50 ein erstes positives Auswertesignal erhält.Ermittelt gleichzeitig das Piezoelement 40 eine arttypische Bruchfrequenz, so sind beide Eingänge der UND-Schaltung 50 entsprechend positiv, so daß die Alarmmeldung erfolgt.

Eine Steuerschaltung 21 (Fig. 2) steuert die Schaltmittel 20 und dient als Taktgeber für die Schieberegister 12 und 18 sowie den Zähler 14. Weiterhin werden die beiden Flip-Flop 32,42 periodisch nach einstellbaren Zeitspannen rückgesetzt, so daß nur dann ein Alarm ausgelöst wird, wenn die beiden Piezoelemente 30, 40 innerhalb einer bestimmten, vorwählbaren Zeitspanne gleichzeitig ein Auswertesignal erzeugen. Sowohl durch die Einstellung des Ansprecheinstellers 22 als auch durch die Vorwahl der letztgenannten Zeitspanne läßt sich die Empfindlichkeit des Systems wahlweise den Umgebungsbedingungen anpassen.

## Patentansprüche

1. Glasbruchsensor-Anordnung, insbesondere für Alarmanlagen, zur Überwachung gegen Einbrüche mit einem auf einer Glasscheibe befestigten Ultraschallsender und Ultraschallempfänger (30) zum Einkuppeln bzw. Empfangen von Ultraschallwellen und mit einer Auswerteschaltung (34) mit einem Speicher (12, 18), in dem zunächst das Ultraschallempfangssignal bei ungestörter Glasscheibe in Signalkomponenten zeitlich aufgelöst eingeschrieben wird, welche im Überwachungsbetrieb mit den laufend zeitlich aufgelöst empfangenen aktuellen Ultraschall-Empfangssignalen in einer Vergleichsschaltung (10) verglichen werden, worauf bei Nichtübereinstimmung der beiden Signale ein erstes Auswertesignal abgegeben wird, dadurch gekennzeichnet, daß als Ultraschallempfänger und -sender ein einziges Piezoelement (30) vorgesehen ist, daß ein zweites Piezoelement auf der Glasscheibe als Fühler (40) befestigt ist, mittels dem mechanische Schwingungen der Glasscheibe in elektrische Signale umgewandelt werden, aus welchen arttypische Bruchfrequenzen selektiert und verstärkt werden, die ein zweites Auswertesignal erzeugen, daß beide Auswertesignale jeweils in ein Auffang-Flip-Flop (32, 42) gegeben werden, die bei Erreichen einer vorwählbaren Auswertesignal-Amplitude gesetzt werden, wobei eine zentrale Steuereinheit (21) die Flip-Flops (32, 42) periodisch nach bestimmten Zeitspannen zurücksetzt, und daß das erste und zweite Auswertesignal in einer UND-Schaltung (50) zur Erzeugung eines Alarmsignals verknüpft werden.

2. Glasbruchsensor-Anordnung nach Anspruch 1, dadurch gekennzeichnet, daß die Auswerteschaltung (34) zwei Schieberegister (12, 18) aufweist, in welche die digitalisierten, zeitlich aufgelösten Signalkomponenten eingelesen werden und welche abwechselnd mit der Vergleichsschaltung (10) sowie der Eingangsleitung (16) für die Signalkomponenten verbindbar sind.

3. Glasbruchsensor-Anordnung nach Anspruch 1 oder 2, dadurch gekennzeichnet, daß die Vergleichsschaltung (10) eine Exklusiv-Oder-Schaltung ist, in welcher jeweils die Signalkomponenten des aktuellen Ultraschallempfangssignals und die des vorangegangenen Ultraschallempfangssignals verglichen werden, wobei bei Nichtübereinstimmung der Signale die Vergleichsschaltung (10) einen Impuls auf einen Zähler (14) gibt.

4. Glasbruchsensor-Anordnung nach Anspruch 3, dadurch gekennzeichnet, daß dem Zähler (14) ein Ansprecheinsteller (22) nachgeschaltet ist, mit dem die Schwellenzahl der Abweichungen im Zähler (14) einstellbar ist, und der den Zähler (14) mit einem (32) der Flip-Flop (32,42) verbindet.

## Revendications

1. Dispositif de détection de bris de verre, notamment pour des installations d'alarme, afin de permettre la surveillance contre des effractions, avec un émetteur d'ultra-sons fixé sur une vitre et un récepteur d'ultra-sons (30) pour coupler ou pour recevoir des ondes ultra-sonores, et avec un circuit d'exploitation (34) comportant une mémoire (12, 18), circuit dans lequel le signal de réception ultra-sonore est tout d'abord, lorsqu'il n'y a pas de perturbations de la vitre, inscrit en étant décomposé dans le temps en composantes de signal, lesquelles en fonctionnement de surveillance, sont comparées dans un circuit de comparaison (10) avec les signaux de réception ultra-sonores actuels reçus couramment et décomposés dans le temps, auquel cas, lors de non coïncidence des deux signaux, un premier signal d'exploitation est délivré, dispositif caractérisé en ce que, comme récepteur et émetteur d'ultra-sons, il est prévu un unique élément piézo-électrique (30), en ce qu'un deuxième élément piézoélectrique est fixé sur la vitre pour jouer le rôle de détecteur (40), élément au moyen duquel les vibrations mécaniques de la vitre sont converties en signaux électriques à partir desquels, sont sélectionnées et amplifiées des fréquences de rupture typiques qui engendrent un second signal d'exploitation, les deux signaux d'exploitation étant respectivement appliqués à une bascule réceptrice (32, 42), ces bascules étant positionnées lorsqu'une amplitude susceptible d'être sélectionnée du signal d'exploitation est atteinte, une unité centrale de commande (21) remettant périodiquement à l'état initial après un laps de temps déterminé les bascules (32, 42), et le premier et le second signal d'exploitation étant combinés dans un circuit ET (50) pour engendrer un signal d'alarme.

2. Dispositif détecteur de bris de verre, selon la revendication 1, caractérisé en ce que le circuit d'exploitation (34) comporte deux registres à décalage (12, 18) dans lesquels les composantes des signaux mises sous forme numérique et décomposées dans le temps, sont lues, et sont susceptibles d'être alternativement appliqués au circuit de comparaison (10) ainsi qu'à la liaison d'entrée (16) pour les composantes de signaux.

3. Dispositif détecteur de bris de verre selon la revendication 1 ou 2, caractérisé en ce que le circuit de comparaison (10) est un circuit exclusif-OU, dans lequel respectivement les composantes du signal de réception ultra-sonore actuel et les composantes du signal de réception ultra-sonore précédent, sont comparées, et en cas de non coïncidence des signaux, le circuit de comparaison (10) délivre à un compteur (14) une impulsion.

4. Dispositif détecteur de bris de verre selon la revendication 3, caractérisé en ce qu'un dispositif de réglage réagissant (22) est branché à la suite du compteur (14) dispositif grâce auquel le nombre de seuils des écarts dans le compteur (14) est réglable, et qui relie le compteur (14) avec une (32) des bascules (32, 42).

## Claims

1. Glass breakage detector, particularly for alarm systems, for monitoring against intrusions with a glass plate-fixed ultrasonic transmitter and ultrasonic receiver (30) for coupling in or receiving ultrasonic waves and with an evaluation circuit (34) with a memory (12, 18), into which is initially written the ultrasonic reception signal with the glass plate undisturbed in signal components and time-resolved form and during monitoring operation comparison takes place thereof with the continuously time-resolved- received current ultrasonic reception signals in a comparator circuit (10), a first evaluation signal being emitted in the case of non-coincidence between the two signals, characterized in that a single piezoelectric element (30) is provided as the ultrasonic receiver and transmitter, that a second piezoelectric element is fixed as a sensor (40) to the glass plate and by means of which mechanical vibrations of the glass plate are converted into electric signals from which type- specific breaking frequencies are selected and amplified and produce a second evaluation signal, that both evaluation signals are in each case fed into a collecting flip-flop (32, 42), which are set on reaching a preselectible evaluation signal amplitude, a central control unit (21) periodically resetting the flip-flops (32, 42) after given time intervals and that the first and second evaluation signals are combined in an AND circuit (50) for generating an alarm signal.

2. Glass breakage detector according to claim 1, characterized in thatthe evaluation circuit (34) has two shift registers (12,18), into which the digitized time-resolved signal components are read and which can be alternately connected to the comparator circuit (10) and input line (16) for the signal components.

3. Glass breakage detector according to claims 1 or 2, characterized inthat the comparator circuit (10) is an exclusive-or circuit, in which in each case the signal components of the current ultrasonic reception signal and those of the preceding ultrasonic reception signal are compared and in the case of non-coincidence between the signals the comparator circuit (10) emits a pulse to a counter (14).

4. Glass breakage detector according to claim 3, characterized in that a response setter (22) is connected in series with counter (14) and makes it possible to set the threshold figure of the variations in counter (14) and which connects the latter to one (32) of the flip-flops (32, 42).
